# EUROPÄISCHE PATENTSCHRIFT

(11) **EP 3 472 414 B1**
(45) Veröffentlichungstag und Bekanntmachung des Hinweises auf die Patenterteilung: **28.10.2020**
(21) Anmeldenummer: 17731155.2
(22) Anmeldetag: 20.06.2017
(51) Int. Cl.: E05B 85/18, E05B 79/06

(54) **KRAFTFAHRZEUG-GRIFFANORDNUNG**
HANDLE ASSEMBLY FOR A VEHICLE
ENSEMBLE DE POIGNÉE POUR UN VÉHICULE

(30) Priorität: 24.08.2016 DE 102016115733
(43) Veröffentlichungstag der Anmeldung: 24.04.2019
(73) Patentinhaber: Huf Hülsbeck & Fürst GmbH & Co. KG, 42551 Velbert (DE)
(72) Erfinder: VELICANIN, Mensur, 42549 Velbert (DE); PORADA, Martin, 42119 Wuppertal (DE)
(74) Vertreter: Zenz Patentanwälte Partnerschaft mbB
(86) Internationale Anmeldenummer: PCT/EP2017/065036
(87) Internationale Veröffentlichungsnummer: WO 2018/036684

(56) Entgegenhaltungen:
- EP-A1- 3 002 397
- EP-A2- 1 108 835
- EP-A2- 1 262 615
- EP-A2- 1 355 022
- WO-A1-02/12662
- WO-A1-2015/106784

## Beschreibung

Die Erfindung richtet sich auf eine Kraftfahrzeug-Griffanordnung, die einen drehbar gelagerten Griffhalter, von dem ein erstes Längsende an einer Tür oder Klappe eines Kraftfahrzeugs gelagert sein kann, und ein von einem Benutzer betätigbares Griffelement aufweist, wobei ein zweites Längsende des Griffhalters mit wenigstens einer Einsteckaufnahme ausgebildet ist und das Griffelement wenigstens einen von dem Griffelement hervorstehenden Befestigungszapfen aufweist, und wobei der wenigstens eine Befestigungszapfen des Griffelements in der wenigstens einen Einsteckaufnahme eingesteckt angeordnet ist, wobei wenigstens ein Verbindungselement vorgesehen ist, welches sich quer zu der Einsteckrichtung des in den Griffhalter eingesteckt angeordneten Befestigungszapfens und durch eine Durchgangsöffnung des Befestigungszapfens hindurch erstreckt, wobei das wenigstens eine Verbindungselement den Griffhalter und das Griffelement lösbar und formschlüssig miteinander verbindet. Der Griffhalter ist mit wenigstens einem hebelförmigen Schwingenarm ausgebildet, wobei an dem freien Längsende des wenigstens einen Schwingenarms die Einsteckaufnahme ausgeformt ist. Das wenigstens eine Verbindungselement ist eine Schraube, welche zumindest in dem Griffhalter quer zur Einsteckrichtung des Befestigungszapfens eingeschraubt ist und sich durch die in dem Befestigungszapfen ausgebildete Durchgangsöffnung hindurch erstreckt.

Eine Kraftfahrzeug-Griffanordnung der eingangs bezeichneten Art ist zum Beispiel aus der WO 02/12662 A1 bekannt. Eine ähnliche Kraftfahrzeug-Griffanordnung wird von der WO 2015/106784 A1 offenbart.

Ferner ist eine Kraftfahrzeug-Griffanordnung aus der EP 3 002 397 A1 bekannt. Bei dieser bekannten Konstruktion für eine Kraftfahrzeug-Griffanordnung müssen an einem Griffelement ausgebildete Befestigungszapfen unter einem vorgegebenen Winkel in an einem Griffhalter ausgeformte Einsteckaufnahmen eingebracht werden. Im Anschluss daran muss das Griffelement relativ zu dem Griffhalter verschwenkt werden, wodurch in der Einsteckaufnahme ausgebildete und elastisch verformbare Rastarme korrespondierende und an den Befestigungszapfen ausgebildete Rastansätze derart hintergreifen, dass das Griffelement an dem Griffhalter angebracht ist. Bei diesem bekannten Stand der Technik ist die Rastverbindung komplex ausgebildet und aufgrund ihrer Komplexität anfällig gegen Beschädigung, weil zum Beispiel stets die Gefahr bei der Montage und Demontage gegeben ist, dass ein hakenförmiger Rastarm oder ein Rastansatz abbrechen kann. Aufgrund der aufwendigen Geometrie von Rastarm und Rastansatz ist die Herstellung der bekannten Konstruktion darüber hinaus auch kostenintensiv.

Der Erfindung liegt daher die Aufgabe zugrunde eine Lösung zu schaffen, die auf konstruktiv einfache Weise eine verbesserte Kraftfahrzeug-Griffanordnung bereitstellt, die schnell zu montieren ist und gleichzeitig eine sichere Verbindung zwischen Griffhalter und Griffelement sowie eine robuste Konstruktion aufweist.

Bei einer Kraftfahrzeug-Griffanordnung der eingangs bezeichneten Art wird die Aufgabe erfindungsgemäß dadurch gelöst, dass der wenigstens eine Befestigungszapfen mit mindestens einem Rastansatz ausgebildet ist, der bei in die wenigstens eine Einsteckaufnahme eingesteckt angeordnetem Befestigungszapfen einen innerhalb der wenigstens einen Einsteckaufnahme ausgebildeten Halteabschnitt derart hintergreift, dass eine Bewegung des Befestigungszapfens aus der Einsteckaufnahme heraus blockiert ist, wobei das Griffelement von einem Handgriff und einer deckelartigen Blende gebildet ist, wobei der Handgriff einen von der Blende verschlossenen Aufnahmeraum zur Unterbringung von elektronischen Komponenten aufweist.

Vorteilhafte und zweckmäßige Ausgestaltungen und Weiterbildungen der Erfindung ergeben sich aus den Unteransprüchen.

Durch die Erfindung wird eine Kraftfahrzeug-Griffanordnung für eine Tür oder Klappe eines Kraftfahrzeugs zur Verfügung gestellt, die sich durch eine funktionsgerechte Konstruktion auszeichnet und einen kompakten und kostengünstigen Aufbau aufweist. Erfindungsgemäß ist der Griffhalter und das Griffelement über eine formschlüssige Verbindung miteinander verbunden, wodurch eine sichere Befestigung des Griffelements an dem Griffhalter bei gleichzeitig vereinfachter Montage sichergestellt ist. Die lösbare Verbindung zwischen dem Griffhalter und dem Griffelement bietet darüber hinaus die Möglichkeit eines nachträglichen Austauschs des Griffelements.

Für eine kompakte Griffanordnung, die wenig Bauraum in Anspruch nimmt, sieht die Erfindung in Ausgestaltung vor, dass der Griffhalter mit wenigstens einem hebelförmigen Schwingenarm ausgebildet ist, wobei an dem freien Längsende des wenigstens einen Schwingenarms die Einsteckaufnahme ausgeformt ist. Zur Erhöhung der Stabilität der Griffanordnung kann der Griffhalter beispielsweise mit zwei Schwingenarmen ausgestattet sein, welche mit dem Griffelement lösbar verbunden sind.

Die Erfindung sieht vor, dass der wenigstens eine Befestigungszapfen mit mindestens einem Rastansatz ausgebildet ist, der bei in die wenigstens eine Einsteckaufnahme eingesteckt angeordnetem Befestigungszapfen einen innerhalb der wenigstens einen Einsteckaufnahme ausgebildeten Halteabschnitt derart hintergreift, dass eine Bewegung des Befestigungszapfens in eine aus der Einsteckaufnahme heraus gerichtete Bewegung blockiert ist. Auf diese Weise wird eine ungewollte Aufhebung der Verbindung von Griffelement und Griffhalter vermieden.

Ebenso sieht die Erfindung vor, dass das Griffelement von einem Handgriff und einer deckelartigen Blende gebildet ist, wobei der Handgriff einen von der Blende verschlossenen Aufnahmeraum zur Unterbringung von elektronischen Komponenten aufweist. Der Aufnahmeraum kann folglich dazu genutzt werden, Elektronikbauteile unterzubringen, welche einen elektrischen Öffnungsvorgang bewirken können. Ferner kann aufgrund der mehrteiligen Bauform des Griffelements die Blende mit vertretbarem Aufwand leicht und schnell gewechselt werden.

Zur Erhöhung der Flexibilität und der Einsatzmöglichkeiten der Kraftfahrzeug-Griffanordnung sieht die Erfindung in weiterer Ausgestaltung vor, dass der wenigstens eine Befestigungszapfen als Einlegerteil ausgebildet ist, welches abschnittsweise in dem Aufnahmeraum des Handgriffs fixiert ist und sich durch eine in dem Handgriff ausgebildete Öffnung hindurcherstreckt. Das Einlegerteil kann folglich auf unterschiedliche Griffhalter abgestimmt sein, wobei das Griffelement unverändert verbleibt. Ebenso kann ein Einlegerteil ausgetauscht werden, sollte ein entsprechender Verschleiß oder eine Beschädigung vorliegen. Entsprechend ist das Griffelement modular aufgebaut und an unterschiedliche Fahrzeugtypen sowie an verschiedene Griffhalter anpassbar.

Gemäß einer weiteren Ausgestaltung der erfindungsgemäßen Kraftfahrzeug-Griffanordnung ist es von Vorteil, wenn das Einlegerteil einen Grundkörper und eine am Grundkörper ausgebildete Fixierungsfläche aufweist, wobei ein im Aufnahmeraum des Handgriffs ausgebildeter Rasthaken an der Fixierungsfläche angreift und eine an dem Grundkörper angeformte Abstützfläche derart auf den Rand der Öffnung drückt, dass das Einlegerteil an dem Handgriff lösbar fixiert ist.

Die Erfindung sieht in weiterer Ausgestaltung vor, dass das Einlegerteil aus Zamak besteht. Bei Zamak handelt es sich um Legierungen für den Zinkdruckguss, welche die Herstellung sehr komplexer Druckgussteile mit einer Vielzahl an Möglichkeiten in der Oberflächengestaltung ermöglichen.

Schließlich ist für die Erfindung vorgesehen, dass das wenigstens eine Verbindungselement eine Schraube ist, welche zumindest in dem Griffhalter quer zur Einsteckrichtung des Befestigungszapfens eingeschraubt ist und sich durch die in dem Befestigungszapfen ausgebildete Durchgangsöffnung hindurch erstreckt. Das als Schraube ausgebildete Verbindungselement ermöglicht eine lösbare und wiederherstellbare Verbindung von Griffelement und Griffhalter.

Weitere Einzelheiten, Merkmale und Vorteile des Gegenstandes der Erfindung ergeben sich aus der nachfolgenden Beschreibung im Zusammenhang mit der Zeichnung, in der ein beispielhaftes und bevorzugtes Ausführungsbeispiel der Erfindung dargestellt ist. In der Zeichnung zeigt:
Figur 1 eine Seitenansicht eines Kraftfahrzeugs mit einer schematisch gezeigten Kraftfahrzeug-Griffanordnung gemäß der Erfindung,
Figur 2 eine perspektivische Ansicht auf eine Tür des Kraftfahrzeugs mit der erfindungsgemäßen Kraftfahrzeug-Griffanordnung,
Figur 3 eine perspektivische Rückansicht auf die Tür des Kraftfahrzeugs mit der erfindungsgemäßen Kraftfahrzeug-Griffanordnung,
Figur 4 eine Perspektivansicht auf die Kraftfahrzeug-Griffanordnung,
Figur 5 eine perspektivische Einzelteildarstellung der Kraftfahrzeug-Griffanordnung aus Figur 4,
Figur 6 eine perspektivische Schnittansicht für ein Griffelement der Kraftfahrzeug-Griffanordnung,
Figur 7 eine Perspektivansicht eines Handgriffs und Einlegerteile eines Griffelements der Kraftfahrzeug-Griffanordnung,
Figur 8 eine perspektivische Ansicht auf ein Einlegerteil aus Figur 7,
Figur 9 eine weitere perspektivische Ansicht auf das Einlegerteil aus Figur 8,
Figur 10 eine Perspektivdarstellung des an dem Handgriff angebrachten Einlegerteils,
Figur 11 eine Perspektivansicht auf den Handgriff mit angebrachten Einlegerteilen und auf eine Blende des Griffelements,
Figur 12 eine perspektivische Ansicht auf das Griffelement und einen Griffhalter,
Figur 13 eine perspektivische Ansicht auf das auf den Griffhalter aufgesteckte Griffelement,
Figur 14 eine perspektivische Schnittansicht der Verbindung zwischen dem Griffelement und dem Griffhalter,
Figur 15 eine perspektivische Detailschnittansicht der Verbindung zwischen dem Griffelement und dem Griffhalter, Figur 16 ein zweipoliger Stecker in Perspektivansicht und
Figur 17 in perspektivischer Ansicht die Handhabe, welche zur Montage des zweipoligen Steckers verwendet wird.

In Figur 1 ist ein Kraftfahrzeug 1 in Form eines PKWs exemplarisch dargestellt, welches in dem Beispiel über vier Türen 2a (zwei davon sind in Figur 1 gezeigt) und eine Klappe bzw. Heckklappe 2b verfügt. Sowohl die Türen 2a als auch die Heckklappe 2b sind über jeweilige Kraftfahrzeugschlösser 3 verschließbar und können mit Hilfe einer in Figur 1 lediglich exemplarisch für die Türen 2a angedeuteten Kraftfahrzeug-Griffanordnung 4 entriegelt werden, indem ein Benutzer ein nach Art eines Handgriffs ausgebildetes Griffelement 5 der Kraftfahrzeug-Griffanordnung 4 betätigt.

Die Figur 2 zeigt eine perspektivische Ansicht der Tür 2a, bei welcher das Griffelement 5 aus der Tür 2a hervorsteht. Bei dem Griffelement 5 handelt es sich um ein im unbetätigten Zustand strakbündig bzw. flächenbündig mit der Tür 2a verlaufendes Griffelement 5, welches folglich bei NichtBetätigung in der Tür 2a versenkt angeordnet ist. Die Figur 3 zeigt eine Rückansicht auf die Tür 2a, bei welcher ein Trägerelement 6 zu erkennen ist, welches innenseitig an der Tür 2a befestigt ist und an welchem bei dem gezeigten Ausführungsbeispiel die Griffanordnung 4 gelagert ist.

In Figur 4 ist die Kraftfahrzeug-Griffanordnung 4 gemäß der vorliegenden Erfindung dann in einer Perspektivansicht gezeigt. Die Kraftfahrzeug-Griffanordnung 4 umfasst einen drehbar gelagerten Griffhalter 7 und das von einem Benutzer betätigbare Griffelement 5, wobei der Griffhalter 7 ein erstes Längsende 7a aufweist, welches in dem gezeigten Ausführungsbeispiel über das Trägerelement 6 an der Tür 2a gelagert ist. Alternativ ist es auch denkbar, dass der Griffhalter 7 mit seinem ersten Längsende 7a direkt an der Tür drehbar gelagert ist.

In Figur 5 ist die erfindungsgemäße Kraftfahrzeug-Griffanordnung 4 in einer perspektivischen Einzelteildarstellung gezeigt. Die Kraftfahrzeug-Griffanordnung 4 umfasst den mit seinem ersten Längsende 7a drehbar gelagerten Griffhalter 7 und das an einem zweiten Längsende 7b des Griffhalters 7 angebrachte Griffelement 5, das von einem Benutzer zur Öffnung der Tür 2a betätigbar ist, indem an dem Griffelement 5 gezogen wird. Der Griffhalter 7 ist in dem dargestellten Ausführungsbeispiel mit zwei hebelartigen und L-förmigen Schwingenarmen 7c und 7d ausgebildet. Denkbar sind auch alternative Ausgestaltungen mit nur einem Schwingenarm oder mit mehr als zwei Schwingenarmen. An jedem der freien, zweiten Längsenden 7b der Schwingenarme 7c, 7d ist jeweils eine Einsteckaufnahme 8 ausgeformt. Das Griffelement 5 weist zwei hervorstehende Befestigungszapfen 9 auf (siehe zum Beispiel Figur 12). Ein jeweiliger Befestigungszapfen 9 wird bei Montage in eine zugeordnete Einsteckaufnahme 8 eingesteckt und dort mit Hilfe eines jeweiligen Verbindungselements 10 fixiert, wie nachstehend noch genauer beschrieben wird. Wie aus Figur 5 ferner zu erkennen ist, ist das Griffelement 5 bei dem gezeigten Ausführungsbeispiel mehrteilig ausgeführt und umfasst einen Handgriff 11 und eine Blende 12. Der Handgriff 11 ist kastenförmig ausgebildet und weist einen Aufnahmeraum 14 auf, in welchem beispielsweise elektronische Komponenten zur Erfassung der Annäherung einer Hand eines Benutzers untergebracht sein können. Dabei verschließt die deckelartig ausgebildete Blende 12 im zusammengebauten Zustand der Kraftfahrzeug-Griffanordnung 4 den zu einer Seite offenen Aufnahmeraum 14. Die beiden Befestigungszapfen 9 des Griffelements 5 sind erfindungsgemäß als jeweilige Einlegerteile 15 ausgebildet. Die Einlegerteile 15 sind an dem Handgriff 11 befestigt und abschnittsweise in dem Aufnahmeraum 14 angeordnet. Dabei erstreckt sich ein in eine Einsteckaufnahme 8 des Griffhalters 7 einsteckbarer Abschnitt eines jeweiligen Einlegerteils 15 durch eine korrespondierende Öffnung 16 (siehe zum Beispiel Figur 7) hindurch, die in dem Handgriff 11 ausgebildet ist.

Mit Bezug auf die Figuren 7 bis 15 wird nachstehend der Zusammenbau der erfindungsgemäßen Kraftfahrzeug-Griffanordnung 4 und nähere Details der vorstehend bereits angesprochenen Bauteile beschrieben. In Figur 7 ist der Handgriff 11 mit seinen zwei Öffnungen 16 gezeigt, die an den jeweiligen Längsenden des Handgriffs 11 angeordnet sind. In eine jeweilige Öffnung 16 wird von der Innenseite des Handgriffs 11 ein zugeordnetes Einlegerteil 15 eingesteckt. Das Einlegerteil 15 weist einen länglich gestreckten Grundkörper 17 und eine an einem Längsende ausgebildete Abstützfläche 18 auf, die im Vergleich zu dem Grundkörper 17 umfangsmäßig verbreitert ausgebildet ist (siehe zum Beispiel Figuren 8 und 9). Ein jeweiliges Einlegeteil 15 wird nun bei der Montage solange mit seinem Grundkörper 17 durch eine zugeordnete Öffnung 16 gesteckt, bis die Abstützfläche 18 auf dem Rand der entsprechenden Öffnung 16 aufliegt. Denn die Abstützfläche 18 ist größer bemessen als die Größe der Öffnung 16. Der Grundkörper 17 eines jeweiligen Einlegerteils 15 weist ferner eine Fixierungsfläche 19 auf, die der Abstützfläche 18 abgewandt ausgebildet ist. Beim durch die Öffnung 16 Stecken des Einlegerteils 15 greift ein elastisch bewegbarer Rasthaken 20 an der Fixierungsfläche 19 an. Der Rasthaken 20 ist jeweils an einer Öffnung 16 ausgebildet (siehe zum Beispiel Figuren 7 und 10) und derart angeordnet, dass ein jeweiliger Rasthaken 20 die entsprechende Fixierungsfläche 19 eines zugeordneten Einlegerteils 15 hintergreift, wenn die Abstützfläche 18 auf dem Rand einer entsprechenden Öffnung 16 aufliegt. Dabei sind die Abstützfläche 18 und die Fixierungsfläche 19 in dem Aufnahmeraum 14 angeordnet. Der Rasthaken 20 ist mit einer schrägen Führungsfläche 20a (siehe Figur 7) ausgebildet, so dass der elastisch bewegbare Rasthaken 20 beim Einstecken des Einlegerteils 15 zunächst elastisch nachgibt und dann die Fixierungsfläche 19 hintergreift. Mit anderen Worten greift ein jeweiliger im Aufnahmeraum 14 des Handgriffs 11 ausgebildeter Rasthaken 20 an der Fixierungsfläche 19 an und drückt die jeweilige an dem Grundkörper 17 angeformte Abstützfläche 18 derart auf den Rand der Öffnung 16, dass das Einlegerteil 15 an dem Handgriff 11 lösbar fixiert ist, wie es in Figur 10 gezeigt ist. Für die komplexe Geometrie des jeweiligen Einlegerteils 15 ist es von Vorteil, wenn es aus Zamak bzw. aus einer Legierung für den Zinkdruckguss besteht.

In einem darauffolgenden Montageschritt, der in Figur 11 gezeigt ist, wird dann die deckelartige Blende 12 mit dem Handgriff 11 verbunden, indem die Blende 12 den Aufnahmeraum 14 überdeckend an dem Handgriff 11 angeordnet und mit diesem verschraubt wird. Damit ist das Griffelement 5 mit den beiden Befestigungszapfen 9 fertig gestellt und kann in einem nächsten Montageschritt mit dem Griffhalter 7 verbunden werden, was in den Figuren 12 und 13 gezeigt ist.

In Figur 12 ist nochmals das zusammengebaute Griffelement 5 gezeigt, aus welchem die zwei Befestigungszapfen 9 hervorstehen. Die zwei Befestigungszapfen 9 werden in einem weiteren Schritt der Montage in die entsprechenden Einsteckaufnahmen 8 des Griffhalters 7 eingesteckt, was in Figur 13 dargestellt ist. Es sei erwähnt, dass der Griffhalter 7 zuvor innenseitig an der Tür 2a angeordnet ist und mit seinen beiden Schwingenarmen 7c, 7d durch entsprechende Durchbrüche in der Tür 2a ragt. Dabei ist der Griffhalter 7 mit seinem ersten Längsende 7a entweder direkt an der Tür 2a selbst oder über den an der Tür 2a befestigten Träger 6 schwenkbar gelagert. Um die Befestigungszapfen 9 in den Einsteckaufnahmen 8 zu sichern, sind zwei Verbindungselemente 10 vorgesehen, die in dem Ausführungsbeispiel als jeweilige Schrauben ausgeführt sind. Ein jeweiliges Verbindungselement 10 wird in eine Bohrung 21, die jeweils in einem Schwingenarm 7c, 7d ausgeformt ist, eingeschraubt. In den Figuren 14 und 15 sind für den zusammengebauten Zustand jeweilige Schnittansichten gezeigt, aus denen die nachstehend beschriebenen konstruktiven Details ersichtlich werden. In Figur 14 ist nochmals gut zu erkennen, wie der elastisch bewegbare Rasthaken 20 die Fixierungsfläche 19 des Einlegerteils 15 hintergreift. Ferner ist zu erkennen, wie der Schraubenkopf des Verbindungselements 10 in der Bohrung 21 versenkt angeordnet ist. Dabei ist das Verbindungselement 10 in dem Griffhalter 7 quer zu der Einsteckrichtung 22 (siehe zum Beispiel Figur 15) des Befestigungszapfens 9 eingeschraubt und erstreckt sich durch eine in dem jeweiligen Befestigungszapfen 9 ausgebildete Durchgangsöffnung 23 (siehe zum Beispiel Figuren 8 und 9) hindurch. Mit anderen Worten erstreckt sich das jeweilige Verbindungselement 10 quer zu der Einsteckrichtung 22 des in den Griffhalter 7 eingesteckt angeordneten Befestigungszapfens 9 und durch die Durchgangsöffnung 23 des Befestigungszapfens 9 hindurch, wobei das jeweilige Verbindungselement 10 den Griffhalter 7 und das Griffelement 5 lösbar und formschlüssig miteinander verbindet.

Für die Montage des Griffelements 5 an dem Griffhalter 7 ist darüber hinaus zu erwähnen, dass bei der Montage nach dem Einschub bzw. dem Einstecken der jeweiligen Befestigungszapfen 9 in Einsteckrichtung 22 und vor Verschraubung der Verbindungselemente 10 eine Querbewegung 24 zur Einsteckrichtung 22 erfolgt (siehe zum Beispiel Figur 15). Durch diese Querbewegung 24 hintergreift ein an einem jeweiligen Befestigungszapfen 9 ausgebildeter Rastansatz 25 einen innerhalb der jeweiligen Einsteckaufnahme 8 ausgebildeten Halteabschnitt 26 (siege zum Beispiel Figuren 6 und 15). Dementsprechend hintergreift eine jeweiliger Befestigungszapfen 9 mit seinem Rastansatz 25 den innerhalb der Einsteckaufnahme 8 ausgebildeten Halteabschnitt 26 derart, dass eine Bewegung des Befestigungszapfens 9 aus der Einsteckaufnahme 8 heraus und entgegen der Einsteckrichtung 22 blockiert ist. Mit Hilfe des Verbindungselements 10 ist dann die Anordnung des Befestigungszapfens 9 innerhalb der Einsteckaufnahme 8 gesichert.

In den Figuren 16 und 17 ist abschließend gezeigt, dass der Handgriff 11 vor seinem Zusammenbau mit der Blende 12 alternativ auch zur Montage eines zweipoligen Steckers 27 genutzt werden kann. Der zweipolige Stecker 27 weist dabei einen verbreiterten Fußabschnitt auf, welcher mittels des Rasthakens 20 an dem Handgriff 11 fixiert werden kann, so dass der Stecker 27 mittels des Handgriffs 11 geführt und an einer Türgriffanordnung montiert werden kann.

## Patentansprüche

1. Kraftfahrzeug-Griffanordnung (4), die einen drehbar gelagerten Griffhalter (7), von dem ein erstes Längsende (7a) an einer Tür (2a) oder Klappe (2b) eines Kraftfahrzeugs (1) gelagert sein kann, und ein von einem Benutzer betätigbares Griffelement (5) aufweist,
wobei ein zweites Längsende (7b) des Griffhalters (7) mit wenigstens einer Einsteckaufnahme (8) ausgebildet ist und das Griffelement (5) wenigstens einen von dem Griffelement (5) hervorstehenden Befestigungszapfen (9) aufweist, und
wobei der wenigstens eine Befestigungszapfen (9) des Griffelements (5) in der wenigstens einen Einsteckaufnahme (8) eingesteckt angeordnet ist,
wobei wenigstens ein Verbindungselement (10) vorgesehen ist, welches sich quer zu der Einsteckrichtung (22) des in den Griffhalter (7) eingesteckt angeordneten Befestigungszapfens (9) und durch eine Durchgangsöffnung (23) des Befestigungszapfens (9) hindurch erstreckt, wobei das wenigstens eine Verbindungselement (10) den Griffhalter (7) und das Griffelement (5) lösbar und formschlüssig miteinander verbindet,
wobei der Griffhalter (7) mit wenigstens einem hebelförmigen Schwingenarm (7c, 7d) ausgebildet ist, wobei an dem freien Längsende (7b) des wenigstens einen Schwingenarms (7c, 7d) die Einsteckaufnahme (8) ausgeformt ist,
wobei das wenigstens eine Verbindungselement (10) eine Schraube ist, welche zumindest in dem Griffhalter (7) eingeschraubt ist und sich durch die in dem Befestigungszapfen (9) ausgebildete Durchgangsöffnung (23) hindurch erstreckt,
**dadurch gekennzeichnet, dass** der wenigstens eine Befestigungszapfen (9) mit mindestens einem Rastansatz (25) ausgebildet ist, der bei in die wenigstens eine Einsteckaufnahme (8) eingesteckt angeordnetem Befestigungszapfen (9) einen innerhalb der wenigstens einen Einsteckaufnahme (8) ausgebildeten Halteabschnitt (26) derart hintergreift, dass eine Bewegung des Befestigungszapfens (9) aus der Einsteckaufnahme (8) heraus blockiert ist,
und wobei das Griffelement (5) von einem Handgriff (11) und einer deckelartigen Blende (12) gebildet ist, wobei der Handgriff (11) einen von der Blende (12) verschlossenen Aufnahmeraum (14) zur Unterbringung von elektronischen Komponenten aufweist.

2. Kraftfahrzeug-Griffanordnung (4) nach Anspruch 1, **dadurch gekennzeichnet, dass** der wenigstens eine Befestigungszapfen (9) als Einlegerteil (15) ausgebildet ist, welches abschnittsweise in dem Aufnahmeraum (14) des Handgriffs (11) fixiert ist und sich durch eine in dem Handgriff (11) ausgebildete Öffnung (16) hindurcherstreckt.

3. Kraftfahrzeug-Griffanordnung (4) nach Anspruch 2, **dadurch gekennzeichnet, dass** das Einlegerteil (15) einen Grundkörper (17) und eine am Grundkörper (17) ausgebildete Fixierungsfläche (19) aufweist, wobei ein im Aufnahmeraum (14) des Handgriffs (11) ausgebildeter Rasthaken (20) an der Fixierungsfläche (19) angreift und eine an dem Grundkörper (17) angeformte Abstützfläche (18) derart auf den Rand der Öffnung (16) drückt, dass das Einlegerteil (15) an dem Handgriff (11) lösbar fixiert ist.

4. Kraftfahrzeug-Griffanordnung (4) nach Anspruch 2, **dadurch gekennzeichnet, dass** das Einlegerteil (15) aus Zamak besteht.

## Claims

1. A motor vehicle handle assembly (4), which has a rotatably mounted handle holder (7), of which a first longitudinal end (7a) can be mounted on a door (2a) or hatch (2b) of a motor vehicle (1), and a hand grip element (5) that can be activated by a user,
wherein a second longitudinal end (7b) of the handle holder (7) is designed with at least one push-in locator (8), and the hand grip element (5) has at least one fastening spigot (9) that protrudes from the hand grip element (5), and
wherein the at least one fastening spigot (9) of the hand grip element (5) is arranged inserted in the at least one push-in locator (8),
wherein at least one connecting element (10) is provided, which extends transversely to the insertion direction (22) of the fastening spigot (9) arranged inserted in the handle holder (7) and through a passage opening (23) of the fastening spigot (9), wherein the at least one connecting element (10) detachably and positively connects the handle holder (7) and the hand grip element (5) with each other,
wherein the handle holder (7) is designed with at least one lever-like swing arm (7c, 7d), wherein the push-in locator (8) is formed on the free longitudinal end (7b) of the at least one swing arm (7c, 7d),
wherein the at least one connecting element (10) is a screw, which is screwed into at least the handle holder (7) and extends through the passage opening (23) formed in the fastening spigot (9),
**characterized in that**
the at least one fastening spigot (9) is designed with at least one latching projection (25), which with the fastening spigot (9) arranged inserted in the at least one push-in locator (8) engages behind a retaining section (26) formed inside of the at least one push-in locator (8) in such a way as to block the fastening spigot (9) from moving out of the push-in locator (8),
and wherein the hand grip element (5) is comprised of a handle (11) and a cover-like panel (12), wherein the handle (11) has a receiving chamber (14) sealed by the panel (12) for accommodating electronic components.

2. The motor vehicle handle assembly (4) according to claim 1, **characterized in that** the at least one fastening spigot (9) is designed as an insert (15), sections of which are fixed in the receiving chamber (14) of the handle (11), and which extends through an opening (16) formed in the handle (11).

3. The motor vehicle handle assembly (4) according to claim 2, **characterized in that** the insert (15) has a base body (17) and a fixation surface (19) formed on the base body (17), wherein a latching hook (20) formed in the receiving chamber (14) of the handle (11) acts on the fixation surface (19), and presses a support surface (18) molded onto the base body (17) against the edge of the opening (16) in such a way as to detachably fix the insert (15) on the handle (11).

4. The motor vehicle handle assembly (4) according to claim 2, **characterized in that** the insert (15) consists of zamac.

## Revendications

1. Ensemble de poignée pour un véhicule (4), qui comporte un support de poignée (7) logé pouvant tourner, duquel une première extrémité longitudinale (7a) peut être logée sur une porte (2a) ou hayon (2b) d'un véhicule (1) et un élément de poignée (5) pouvant être actionné par un utilisateur,
sachant qu'une deuxième extrémité longitudinale (7b) du support de poignée (7) est constituée avec au moins un logement d'emboîtement (8) et l'élément de poignée (5) comporte au moins un tenon de fixation (9) ressortant de l'élément de poignée (5), et
sachant qu'au moins un tenon de fixation (9) de l'élément de poignée (5) est disposé emboîté dans au moins un logement d'emboîtement (8),
sachant qu'au moins un élément de liaison (10) est prévu, lequel s'étend transversalement à la direction d'emboîtement (22) du tenon de fixation (9) disposé emboîté dans le support de poignée (7) et à travers une ouverture de passage (23) du tenon de fixation (9), sachant qu'au moins un élément de liaison (10) relie l'un à l'autre de façon mobile et par conformité de forme le support de poignée (7) et l'élément de poignée (5),
sachant que le support de poignée (7) est constitué avec au moins un bras oscillant (7c, 7d) en forme de levier, sachant que le logement d'emboîtement (8) est formé sur l'extrémité longitudinale libre (7b) d'au moins un bras oscillant (7c, 7d),
sachant qu'au moins un élément de liaison (10) est une vis, laquelle est vissée au moins dans le support de poignée (7) et s'étend à travers l'ouverture de passage (23) constituée dans le tenon de fixation (9),
**caractérisé en ce**
**qu'**au moins un tenon de fixation (9) est constitué avec au moins un taquet d'enclenchement (25), qui saisit par l'arrière une section de retenue (26) constituée à l'intérieur d'au moins un logement d'emboîtement (8) avec le tenon de fixation (9) disposé emboîté dans au moins un logement d'emboîtement (8), de telle manière qu'un déplacement du tenon de fixation (9) en dehors du logement d'emboîtement (8) est bloqué, et
sachant que l'élément de poignée (5) est formé par une poignée (11) et un cache (12) de type couvercle, sachant que la poignée (11) comporte un espace de logement (14) fermé par le cache (12) pour loger des composants électroniques.

2. Ensemble de poignée pour un véhicule (4) selon la revendication 1, **caractérisé en ce qu'**au moins un tenon de fixation (9) est constitué comme une pièce d'insertion (15), laquelle est fixée pour partie dans l'espace de logement (14) de la poignée (11) et s'étend à travers une ouverture (16) constituée dans la poignée (11).

3. Ensemble de poignée pour un véhicule (4) selon la revendication 2, **caractérisé en ce que** la pièce d'insertion (15) comporte un corps de base (17) et une surface de fixation (19) constituée sur le corps de base (17), sachant qu'un crochet d'enclenchement (20) constitué dans l'espace de logement (14) de la poignée (11) vient en prise sur la surface de fixation (19) et une surface d'appui (18) conformée sur le corps de base (17) appuie sur le bord de l'ouverture (16) de telle manière que la pièce d'insertion (15) est fixée de façon mobile sur la poignée (11).

4. Ensemble de poignée pour un véhicule (4) selon la revendication 2, **caractérisé en ce que** la pièce d'insertion (15) est composée de zamak.
